# EUROPÄISCHE PATENTSCHRIFT

(11) **EP 0 546 989 B1**
(45) Veröffentlichungstag und Bekanntmachung des Hinweises auf die Patenterteilung: **15.11.1995**
(21) Anmeldenummer: 92810882.8
(22) Anmeldetag: 13.11.1992
(51) Int. Cl.: B01F 5/06

(54) **Statisches Mischelement mit Leitflächen**
Static mixing element with guiding faces
Elément de mélange statique avec surfaces de guidage

(30) Priorität: 10.12.1991 CH 3632/91
(43) Veröffentlichungstag der Anmeldung: 16.06.1993
(73) Patentinhaber: Sulzer Chemtech AG, CH-8404 Winterthur (CH)
(72) Erfinder: Tauscher, Willy, Dr., CH-8404 Winterthur (CH)
(74) Vertreter: Heubeck, Bernhard

(56) Entgegenhaltungen:
- WO-A-90/00929
- DE-A- 1 807 922
- FR-A- 606 324
- US-A- 2 216 846
- PATENT ABSTRACTS OF JAPAN vol. 8, no. 102 (C-222)(1539) 12. Mai 1984

## Beschreibung

Die Erfindung betrifft ein statisches Mischelement gemäß dem Oberbegriff von Anspruch 1. Solche Mischelemente sind aus der Internationalen Anmeldung WO 90/00929 bekannt. Es sind einfache statische Mischelemente mit Leitflächen bekannt, welche jedoch noch eine sehr beschränkte Misch- und Homogenisierungswirkung aufweisen und dabei immer noch einen relativ hohen Druckabfall bewirken. Aufwendigere statische Mischer, z.B. bestehend aus sich kreuzenden Teilkanälen von Lamellen (Sulzer-SMV-Mischer), weisen wohl sehr gute Mischeigenschaften auf, sind aber oft noch relativ aufwendig herzustellen.

Es ist daher Aufgabe der vorliegenden Erfindung, mit sehr einfachen Mitteln eine gute Mischwirkung bei relativ geringem Druckabfall zu erreichen. Diese Aufgabe wird erfindungsgemäss gelöst nach Anspruch 1. Die Fixierung der Leitflächen an der Kanalwand ist einfach und mechanisch stabil. Damit die Leitflächen dennoch möglichst verlustfrei auf Vorder- und Rückseite umströmt werden, sind sie an der Wand schmaler ausgebildet als im Kanalinnern, und in Richtung des Winkels W entsteht gleichzeitig eine effiziente Ablenkung und Verwirbelung.

Die abhängigen Ansprüche betreffen vorteilhafte Weiterbildungen der Erfindung. Durch die Anordnung von wenigen Leitflächen mit unterschiedlichen Orientierungen werden sich kreuzende Teilströme in radialer Richtung mit besonders guter Mischwirkung auf möglichst einfache Art erzeugt. Die Projektion FZ der Leitflächen in Hauptströmungsrichtung kann nur 5 % bis 30 % des Kanalquerschnitts betragen und damit schon bei geringem Aufwand und Druckabfall eine optimale Vermischung erzielen. Die Leitflächen können trapezförmig oder gerundet sein, sie können gegeneinander versetzt angeordnet und im wesentlichen gleichmässig über den ganzen Kanalquerschnitt verteilt sein. Benachbarte oder aufeinanderfolgende Leitflächen können gegeneinander versetzt, oder auch bezüglich der Hauptströmungsrichtung Z und der Normalen N zur Kanalwand verdreht angeordnet sein.

Die Erfindung wird im folgenden anhand von Figuren und Ausführungsbeispielen weiter erläutert. Es zeigt:
- Fig. 1a, b: Ein erfindungsgemässes Mischelement mit zwei Leitflächen in einer Querschnittsebene in zwei Ansichten;
- Fig. 2a bis d: Beispiele von Leitflächenformen und -orientierungen;
- Fig. 3: ein Beispiel mit mehreren, regelmässig über den Kanalquerschnitt verteilten Leitflächen;
- Fig. 4: ein Beispiel mit verdrehten Leitflächen in einem runden Strömungskanal;
- Fig. 5a, b: ein Beispiel mit versetzten Leitflächen in zwei Querschnittsebenen des Strömungskanals.

Fig. 1 zeigt ein erfindungsgemässes Mischelement mit zwei an der Wand eines Strömungskanals 7 fixierten Leitflächen 10 in einer Querschnittsfläche 21 in zwei Ansichten. Die trapezförmigen Leitflächen 10 verbreitern sich gegen das Kanalinnere hin. Die Breite A an der Kanalwand 7 ist kleiner als die Breite B im Kanalinnern. Dadurch kann die Rückseite der Leitflächen 11 in Richtung der Pfeile 9 besser umströmt werden. Die Leitflächen 10 sind gegeneinander versetzt und um je einen Winkel W von z.B. 30° gegen die Hauptströmungsrichtung Z des Fluids 2 geneigt mit entgegengesetzten Orientierungen. Die Leitflächen erzeugen entsprechende, in die Richtungen 5, 6 abgelenkte Strömungskegel, welche eine intensive Vermischung ergeben. Besonders wirkungsvoll sind durch versetzte Leitflächen erzeugte Kreuzströme. Die Projektion FZ der Leitflächen in Strömungsrichtung Z beträgt weniger als 30 % der Querschnittsfläche F des Strömungskanals (Fig. 1b). Schon mit einem Anteil FZ von z.B. 10 % bis 20 % von F können turbulente, sich intensiv vermischende Strömungen erzeugt werden. In einer darauffolgenden nächsten Querschnittsebene 22 sind zwei weitere Wandleitflächen 10 angeordnet, wobei diese gegen die Leitflächen des ersten Querschnitts 21 versetzt sind. Dies ergibt eine weitere intensive Vermischung der Teilströmungen der einzelnen Leitflächen 10. Auch bekannte, nach innen schmaler werdende Leitflächen könnten so versetzt angeordnet werden. Dies ergäbe jedoch wie erläutert eine schlechte Umströmung der Rückseite.

Die Figuren 2a bis c zeigen Leitflächen 10 mit verschiedenen möglichen Formen. Diese können beispielsweise trapezförmig 12, gerundet 13 oder kombiniert 14 ausgebildet sein. Die Leitflächen können auch unterschiedliche Formen oder Grössen aufweisen. Die Leitflächen könnten auch gespalten, abgeknickt, gebogen oder verdreht ausgeführt sein. Besonders für hohe Geschwindigkeiten und starke Belastungen können die Leitflächen auch Verstärkungen und Versteifungen, z.B. in Form einer Rippe 18 in Fig. 2a aufweisen. Gegenüberliegende Leitflächen können auch zu fachwerkartigen Strukturen verbunden sein, wie beispielsweise mit den Verstrebungen 19 in Fig. 3 dargestellt. Hier ist ein Beispiel gezeigt mit mehreren Leitflächen 10, welche über den ganzen Kanalquerschnitt F gleichmässig verteilt sind mit (in der Figur) abwechselnd nach oben und nach unten gerichteten Teilströmen 5, 6 und damit erzeugten Kreuzströmungen. In Fig. 2d ist eine Leitfläche 10 bezüglich der Hauptströmungsrichtung Z und der Normalen N zur Kanalwand 7 verdreht angeordnet; d.h. die Normale 15 der Leitfläche 10 liegt nicht in der Ebene Z, N. Sie ist in Richtung V herausgedreht. Fig. 4 zeigt ein weiteres Beispiel mit verdreht angeordneten Leitflächen 10 in einem runden Strömungskanal 7. Diese verdrehten Leitflächen erzeugen ebenfalls sich kreuzende Teilströmungen z.B. in die Richtungen 5, 6, welche nicht radial verlaufen. Eine leichte Verdrehung der Leitflächen 10 verbessert die Umströmung auf der Rückseite 11 nochmals deutlich.

Fig. 5 zeigt ein Mischelement mit Leitflächen in zwei Querschnittsebenen 21, 22. Die Leitflächen der Ebene 22 sind gegen jene der ersten Ebene 21 versetzt angeordnet. Die Leitflächen erzeugen hier radiale Teilströmungen, welche sich aber ebenfalls intensiv vermischen. Bei Mischelementen mit Leitflächen in mehreren Ebenen kann zwischen zwei Ebenen auch ein grösserer Abstand vorgesehen sein, welcher als Nachmischstrecke wirkt.

### Bezeichnungsliste

- 2: Fluid in 7
- 5, 6: Teilstromrichtungen
- 7: Stömungskanal, Wand
- 9: Umströmungsrichtung nach 11
- 10: Leitflächen
- 11: Rückseite von 10
- 12 bis 14: Beispiele von 10
- 15: Normale von 10
- 18: Versteifungsrippe
- 19: Verbindungselement
- 21, 22: Querschnittsebenen von 7
- A: Breite von 10 an der Wand
- B: Breite von 10 im Innern
- F: Kanalquerschnitt
- FZ: in Z-Richtung projizierte Fläche von 10 in einer Ebene
- N: Normale zu 7
- V: Verdrehung von 10
- W: Winkel der Leitfläche zu Z
- Z: Haupströmungsrichtung

## Patentansprüche

1. Statisches Mischelement in einem Strömungskanal (7) mit mindestens zwei Leitflächen (10), wobei die Leitflächen (10) an der Kanalwand (7) angebracht sind und sie einen Winkel W zur Hauptströmungsrichtung Z von 10° bis 45° aufweisen, **dadurch gekennzeichnet,** dass die Leitflächen im Kanalinneren breiter sind (B) als an der Kanalwand (A).

2. Statisches Mischelement nach Anspruch 1, dadurch gekennzeichnet, dass benachbarte Leitflächen mit unterschiedlichen Orientierungen (5, 6) im wesentlichen sich kreuzend angeordnet sind.

3. Mischelement nach einem der vorangehenden Ansprüche, dadurch gekennzeichnet, dass die Projektion FZ der Leitflächen in Hauptströmungsrichtung 5 % bis 30 % des Kanalquerschnitts F beträgt.

4. Mischelement nach einem der vorangehenden Ansprüche, dadurch gekennzeichnet, dass seitlich benachbarte oder aufeinanderfolgende Leitflächen (10) gegeneinander versetzt angeordnet sind.

5. Mischelement nach einem der vorangehenden Ansprüche, dadurch gekennzeichnet, dass die Leitflächen (10) trapezförmig oder gerundet sind.

6. Mischelement nach einem der vorangehenden Ansprüche, dadurch gekennzeichnet, dass gegenüberliegende Leitflächen an ihrem freien inneren Ende durch ein Halterelement (19) verbunden sind.

7. Mischelement nach einem der vorangehenden Ansprüche, dadurch gekennzeichnet, dass die Leitflächen (10) im wesentlichen gleichmässig verteilt in einer Querschnittsfläche F des Kanals angeordnet sind.

8. Mischelement nach einem der vorangehenden Ansprüche, dadurch gekennzeichnet, dass die Leitflächen in mindestens zwei aufeinanderfolgenden Querschnittsebenen (21, 22) angeordnet sind.

9. Mischelement nach einem der vorangehenden Ansprüche, dadurch gekennzeichnet, dass die Leitflächen bezüglich Hauptströmungsrichtung Z und Normalen N zur Kanalwand (7) verdreht (V) angeordnet sind.

## Claims

1. Static mixing element in a flow channel (7) having at least two baffles (10), wherein the baffles (10) are mounted on the channel wall (7) and have an angle W to the main flow directions Z of 10° to 45°, characterised in that the baffles are broader (B) in the interior of the channel than at the channel wall (A).

2. Static element in accordance with claim 1, characterised in that adjacent guided surfaces are arranged with different orientations (5, 6) substantially crossing each other.

3. Mixing element in accordance with one of the preceding claims, characterised in that the projection FZ of the baffles in the main flow direction amounts to 5 % to 30 % of the channel cross-section F.

4. Mixing element in accordance with one of the preceding claims, characterised in that laterally adjacent or sequential baffles (10) are arranged displaced relative to one another.

5. Mixing element in accordance with one of the preceding claims, characterised in that the baffles (10) are trapezoidal or rounded.

6. Mixing element in accordance with one of the preceding claims, characterised in that oppositely disposed baffles are connected together at their free inner ends by a holder element (19).

7. Mixing element in accordance with one of the preceding claims, characterised in that the baffles (10) are arranged substantially uniformly distributed in a cross-sectional surface F of the channel.

8. Mixing element in accordance with one of the preceding claims, characterised in that the baffles are arranged in at least two sequential cross-sectional planes (21, 22).

9. Mixing element in accordance with one of the preceding claims, characterised in that the baffles are arranged twisted or turned V relative to the channel wall (7) with respect to the main flow direction Z and the normal N.

## Revendications

1. Elément mélangeur statique situé dans un canal de circulation (7) et comprenant au moins deux surfaces de guidage, ces surfaces de guidage (10) étant montées sur la cloison (7) du canal et inscrivant un angle W de 10° à 45° avec la direction principale de circulation Z, caractérisé en ce que les surfaces de guidage sont plus larges (B) à l'intérieur du canal que sur la cloison du canal (A).

2. Elément mélangeur statique selon la revendication 1, caractérisé en ce que les surfaces voisines de guidage qui présentent des orientations différentes (5, 6) sont sensiblement disposées de manière à se croiser.

3. Elément mélangeur statique selon l'une des revendications précédentes, caractérisé en ce que la projection FZ des surfaces de guidage sur la direction principale de circulation correspond à 5% à 30% de la section transversale F du canal.

4. Elément mélangeur selon l'une des revendications précédentes, caractérisé en ce que les surfaces de guidage (10) qui sont voisines latéralement ou qui se succèdent sont décalées les unes par rapport aux autres.

5. Elément mélangeur selon l'une des revendications précédentes, caractérisé en ce que les surfaces de guidage (10) sont trapézoïdales ou arrondies.

6. Elément mélangeur selon l'une des revendications précédentes, caractérisé en ce que les surfaces de guidage qui se font face sont reliées à leur extrémité intérieure libre par un élément d'appui (19).

7. Elément mélangeur selon l'une des revendications précédentes, caractérisé en ce que les surfaces de guidage (10) sont disposées de manière à être réparties de façon sensiblement régulière dans une surface transversale F du canal.

8. Elément mélangeur selon l'une des revendications précédentes, caractérisé en ce que les surfaces de guidage sont disposées dans au moins deux plans transversaux successifs (21, 22).

9. Elément mélangeur selon l'une des revendications précédentes, caractérisé en ce que les surfaces de guidage sont disposées obliquement (V) par rapport à la direction principale de circulation Z et aux perpendiculaires N, à la cloison du canal (7).
